# EUROPÄISCHE PATENTSCHRIFT

(11) **EP 2 780 113 B1**
(45) Veröffentlichungstag und Bekanntmachung des Hinweises auf die Patenterteilung: **06.01.2016**
(21) Anmeldenummer: 13788897.0
(22) Anmeldetag: 19.08.2013
(51) Int. Cl.: B02C 15/00, B02C 23/12, B02C 23/14

(54) **VERTIKALE WALZENMÜHLE**
VERTICAL ROLLER MILL
BROYEUR A CYLINDRES VERTICAL

(43) Veröffentlichungstag der Anmeldung: 24.09.2014
(73) Patentinhaber: Loesche GmbH, 40549 Düsseldorf (DE)
(72) Erfinder: FISCHER-HELWIG, Frank, 40549 Düsseldorf (DE); KEYSSNER, Michael, 40549 Düsseldorf (DE)
(74) Vertreter: Heim, Florian Andreas
(86) Internationale Anmeldenummer: PCT/EP2013/067206
(87) Internationale Veröffentlichungsnummer: WO 2014/067688

(56) Entgegenhaltungen:
- WO-A1-03/097241
- WO-A1-2005/028112
- DE-C2- 19 718 668

## Beschreibung

Die Erfindung betrifft eine vertikale Walzenmühle gemäß Oberbegriff des Anspruchs 1.

Vertikalmühlen, beziehungsweise vertikale Walzenmühlen, sind hinreichend bekannt (WO 2005/028112 A1; DE 31 00 341 A1). Die genannten Vertikalmühlen weisen im oberen Bereich des Mühlengehäuses einen um eine Vertikalachse rotierenden Sichterkorb zur Klassierung des im Gasstrom nach oben geförderten Feingut-GasGemisches auf.

Da verfahrenstechnisch immer größere Durchsatzleistungen bei derartigen Vertikalmühlen gefordert werden, wird eine immer größer werdende Dimensionierung der Baugruppen wie Mahlteller, Mahlwalzen, Sichterkorb etc. durchgeführt. Die Baugruppen können daher teilweise nicht mehr als eine Einheit gefertigt werden, sondern aufgrund der Größe nur noch als unterteilte Einheiten, die am Einsatzort der Vertikalmühle erst zusammengebaut oder zusammengeschweißt werden müssen. Neben diesen Aspekten sind auch immer größer werdende Gasvolumen und entsprechende Gebläse erforderlich, um zum Beispiel Heißgas als Transport- und Trocknungsgas über den Ringspalt einzublasen und insbesondere die Aufwärtsförderung gemahlener Partikel zum Sichterkorb über die gesamte Höhe der Vertikalmühle realisieren zu können.

Eine andere Vertikalmühle, die ein Trennen und Austragen von schwer dispergierbaren Bestandteilen eines Gutgemisches ermöglicht (DE 197 18 668 C2), weist im oberen Bereich des Mühlengehäuses einen Horizontalsichter auf, der um eine Horizontalachse rotiert und auf diese Weise ein Austragen von Feingut aus dem Mahl- und Sichtprozess möglich macht.

Der Einsatz von einem oder mehreren Horizontalsichtern in Vertikalmühlen darf daher als bekannt angenommen werden.

Energetisch gesehen ist aber auch bei diesen Ausführungsformen das Problem vorhanden, größere Gasvolumina für den Transport der übermahlenen Mahlgutpartikel zur Verfügung zu stellen, um diese Partikel weitgehend über die gesamte Höhe des Gehäuses einer Vertikalmühle zu den im oberen Bereich vorgesehenen Horizontalsichtern leiten zu können.

Der Erfindung liegt daher die **Aufgabe** zugrunde, eine Vertikalmühle und insbesondere eine vertikale Walzenmühle so zu konzipieren, dass auch bei größer werdenden Vertikalmühlen und höheren Durchsatzleistungen insbesondere die Sichterbaugruppe als Einheit oder mit mehreren Einheiten realisiert werden kann und eine wesentliche Erhöhung des Energieaufwandes für das Transport- und Trocknungsgas vermieden wird.

Diese Aufgabe wird erfindungsgemäß durch die Merkmale des Anspruchs 1 gelöst. Vorteilhafte Ausgestaltungen der Erfindung sind in den Unteransprüchen beansprucht.

Ein wesentlicher Kerngedanke der Erfindung kann darin gesehen werden, den Transortweg von übermahlenen Mahlgutpartikeln zum Sichter erheblich zu verkürzen, so dass im Hinblick auf erforderlichen Druck und Gasvolumen kein höherer Energiebedarf erforderlich ist.

Dies wird einerseits durch das Abgehen von einem im oberen Bereich des Mühlengehäuses angeordneten Sichterkorb erreicht, indem im Nahbereich der Walzen kleinere Sichter, insbesondere Horizontalsichter oder leicht geneigte derartige Sichter, angeordnet werden.

Ein weiterer essenzieller Gedanke der Erfindung kann darin gesehen werden, eine Führungseinrichtung für das von der Mahlwalze übermahlene Mahlgut für die im Gasstrom nach oben geförderten feineren Mahlgutpartikeln anzuordnen, wobei die Führungseinrichtung eine spiralartige Zuleitung zu dem jeweiligen Horizontalsichter ermöglicht.

Die derart ausgelegte vertikale Walzenmühle mit rotierendem Mahlteller und mindestens zwei auf dem Mahlbett abrollenden stationären Mahlwalzen schafft daher durch die kleineren Baueinheiten von Horizontalsichtern oder derartigen kleineren Sichtern mit geneigter Rotationsachse, wobei diese im Nahbereich der Walzen angeordnet werden, einen effizienteren Energieeinsatz im Hinblick auf das erforderliche Transport- und Trocknungsgas beziehungsweise sogar eine Energieeinsparung.

Die Kombination des entsprechenden Horizontalsichters mit einer bogenförmigen Führungseinrichtung zur besseren Zuleitung der im Gasstrom aufwärtsgeförderten Mahlgutpartikel reduziert beziehungsweise vermeidet gegebenenfalls eine innere Rezirkulation von übermahlenen Mahlgutpartikeln, so dass auch hierdurch eine Energiereduzierung erreichbar ist.

Zweckmäßigerweise wird jeder Mahlwalze jeweils ein Windsichter oder Horizontalsichter und eine Führungseinrichtung zugeordnet, so dass Rezirkulationsströmungen weitgehend vermieden werden können.

Es ist jedoch auch denkbar und möglich, anstelle der Einzelzuordnung eines Horizontalsichters zu jeder Walze, auch eine Zusammenfassung der aufsteigenden Gas-Mahlgutpartikel-Strömung von zum Beispiel zwei Walzen zu realisieren. Bei einer Vier-Mahlwalzen-Mühle wäre daher auch die Realisierung mit zwei Horizontalsichtern denkbar, wobei jeweils ein Horizontalsichter einem zusammengefassten Paar von zwei Mahlwalzen zugeordnet ist.

Eine Verbesserung in strömungstechnischer Hinsicht wird auch dadurch erreicht, dass der jeweilige Windsichter versetzt vor der jeweiligen Mahlwalze angeordnet wird. Konstruktiv kann die Versetzung des Windsichters daher zu der durch das Zentrum der jeweiligen Mahlwalze geführten Vertikalachse, wie es in Fig. 1 dargestellt ist, gesehen werden, wobei dies in Richtung des übermahlenen Mahlgutes, das hinter der Mahlwalze vorliegt, vorgenommen wird. Die Anordnung des jeweiligen Windsichters versetzt zur entsprechenden Mahlwalze hat den Vorteil, dass die Mahlgutpartikel des übermahlenen Mahlgutes, welche sozusagen hinter der Mahlwalze vorliegen, durch die Führungseinrichtung für das nach oben im Gasstrom transportierte feinere Mahlgut besser aufgenommen und gezielter dem zugeordneten Horizontalsichter zugeleitet werden kann.

Zur besseren Zuleitung der nach oben transportierten Mahlgutpartikel ist die Führungseinrichtung als bogenförmiges Führungsblech oder als ein bogenförmig verlaufender Auffangkanal zur spiralförmigen Zuleitung der Partikel zum Sichterkorb des Windsichters ausgelegt. Strömungsdynamisch entsteht dadurch über eine relativ kurze Strecke eine Zuführung der Mahlgutpartikel mit gleicher Drehrichtung wie der Sichterkorb des entsprechenden Windsichter es aufweist, so dass eine gute Klassierung der Mahlgutpartikel hierdurch erreicht werden kann.

Sofern ein bogenförmiger Auffangkanal für die nach oben transportierten Mahlgutpartikel vorgesehen ist, verkleinert sich der Kanalquerschnitt in Richtung zum Windsichter, so dass aufgrund erhöhter Strömungsgeschwindigkeit in diesem Bereich und der dort wirkenden Zentrifugalkraft eine Art Vorsichtung für Grobgriese erfolgt. Diese Grobgriese werden zusätzlich zu den vom Sichterkorb des Windsichters abgewiesenen Grobpartikeln auf eine unterhalb des Windsichters angeordnete Rückführeinrichtung bewegt, und erneut dem Mahlprozess zugeführt. Die Rückführeinrichtung ist zweckmäßigerweise als trichterförmiger Konus ausgebildet, wodurch abgewiesene Grobgriese auf der zum Zentrum geneigten Rückführeinrichtung bevorzugt etwa in der Mitte des Mahltellers wieder aufgegeben werden.

Die Anordnung der Windsichter beziehungsweise Horizontalsichter kann konstruktiv einfach über eine gemeinsame innere, zentrale Ableitung für die Gas-Feingut-Strömung verbunden sein, so dass ein Führungsrohr zur Weiterleitung der Gas-Feingut-Strömung zu nachgeschalteten Aggregaten wie Zyklon oder Staubfilter, ausreicht.

Je nach Konzeption der gesamten Vertikalmühle können die jeweiligen Windsichter mit separaten Ableitungen nach außen für das klassierte Gas-Feingut-Gemisch ausgestattet sein. Mittels dieser Aufteilung kann auch eine separate Aufarbeitung der Mahlgutpartikel in unterschiedliche, gewünschte Fraktionen durchgeführt werden.

Trotz der Integration mehrerer Wind- beziehungsweise Horizontalsichter kann bei dieser Auslegung der Vertikalmühle eine zentrale Mahlgutaufgabe realisiert werden, so dass ein erhöhter Kostenaufwand trotz mehrerer Windsichter nicht erforderlich erscheint.

Eine derart ausgelegte Vertikalmühle mit horizontal oder geneigt angeordneten Windsichtern, die insbesondere jeweils einer Mahlwalze zugeordnet sind, ermöglicht daher verkürzte Transportwege für die übermahlenen Mahlgutpartikel. Der Mahlprozess und der dafür erforderliche Energieaufwand kann mit der erfindungsgemäßen Lösung erheblich verbessert werden, zumal die Gesamthöhe der Vertikalmühle kleiner und niedriger wird und auch eine Rezirkulation übermahlener Mahlgutpartikel weitestgehend vermieden wird. Die horizontal oder geneigt eingesetzten Windsichter verbessern im Vergleich zu statischen Sichtern im oberen Bereich einer Vertikalmühle die Klassierung von Feingutpartikeln.

Aufgrund der verkürzten Transportwege für übermahlene Mahlgutpartikel nach oben, kann auch im Falle eines Schaufelkranzes innerhalb des Ringspaltes um den Mahlteller, das Gasvolumen und der erforderliche Druck verringert werden, so dass energetische Einsparungen erreicht werden.

Die Erfindung wird nachfolgend anhand eines schematischen Ausführungsbeispiels noch näher erläutert.

Die einzige Fig. 1 zeigt einen Teilausschnitt einer Vertikalmühle im Bereich eines Mahltellers und darauf vorgesehener Mahlwalzen sowie im Nahbereich zu den Walzen angeordnete Horizontalsichter. Der dargestellte Ausschnitt entspricht etwa einem 90°-Ausschnitt, der im Hinblick auf die äußeren Konturen der Mahlwalzen auch etwa 140° umfassen kann. In der Rotationsachse des Mahltellers ist eine Mahlwalze mit Ansicht auf deren Innenseite gezeigt, während im linken Bereich der Fig. 1 eine Seitenansicht auf eine zweite Mahlwalze mit schematischer Schwinghebelanordnung im Bereich des Mahltellerrandes und des Ringspaltes dargestellt ist.

In der Fig. 1 ist eine erfindungsgemäße vertikale Walzenmühle 1 schematisch und im Teilschnitt dargestellt.

Der Detailschnitt zeigt eine vertikale Walzenmühle 1 in einem kreissegmentförmigen Ausschnitt von etwa 90° zwischen den Vertikalachsen zweier etwa um diesen Winkel versetzten, benachbarten Mahlwalzen 4. Der gesamte Kreissegment-Ausschnitt ist daher etwas größer und etwa 140°.

Im unteren Bereich ist ein Mahlteller 2 mit einer Drehrichtung D um seine Rotationsachse 3 dargestellt. Auf dem Mahlteller 2 sind zwei Mahlwalzen 4 vorgesehen, wobei die in der Zeichnungsebene in der Rotationsachse 3 liegende Mahlwalze 4 in Sichtrichtung von innen nach außen dargestellt ist. Die im linken Bereich beziehungsweise der linken Hälfte der Walzenmühle 1 angeordnete Mahlwalze 4 ist in Seitenansicht dargestellt mit Blick auf den konusförmigen Walzenmantel und der Aufhängung der Mahlwalze über einen Schwinghebel.

Umlaufend um den radial äußeren Rand des Mahltellers 2 ist ein Ringspalt 17 vorgesehen, der normalerweise einen Schaufelkranz aufweist und zum Einblasen des Transport- und Trocknungsgases 19 als Gasströmung bestimmt ist.

Das zu zerkleinernde und zu mahlende Mahlgut 13, welches zentral eingebracht werden kann, wird durch die Drehung D des Mahltellers 2 den Mahlwalzen 4 zugeführt und durch den Druck der Mahlwalze und dadurch entstehende Scherkräfte zerkleinert, so dass hinter der Mahlwalze 4 (links) ein übermahlenes Mahlgut vorhanden ist.

Das neu eingebrachte Mahlgut 13 und das übermahlene Mahlgut 14 bilden im realen Mahlprozess eine Mischung, die das Mahlbett 15 im äußeren Bereich des Mahltellers 2 darstellen.

Um ein mehrmaliges Überrollen beziehungsweise Übermahlen von zerkleinertem Mahlgut zu vermeiden, wird prozessmäßig vorgesehen, durch die eingeblasene Gasströmung 19 einen möglichst großen Volumenanteil von Feingut und Mahlgutpartikeln in dem aufsteigenden Gas-Mahlpartikel-Gemisch 21 hinter der jeweiligen Mahlwalze 4 sofort dem entsprechenden Windsichter 7 zuzuführen.

Die stationär angeordneten Mahlwalzen 4 führen aufgrund des Kraft- und Reibschlusses mit dem Mahlbett 15 eine gleichsinnige Drehbewegung D_{W} mit dem Mahlteller 2 durch.

Gemäß der Erfindung ist vorgesehen, im Nahbereich jeder Mahlwalze 4, oberhalb derselben, etwas in Drehrichtung D des Mahltellers 2 versetzt, einen kleineren Windsichter 7 mit horizontaler Achse 9, gegebenenfalls auch geneigter Achse, vorzusehen. Der entsprechende Horizontalsichter 7 mit einem rotativ angetriebenen Sichterkorb 8 erhält daher das im Gasstrom 19 nach oben geförderte übermahlene Mahlgut über eine relativ kurze Strecke.

Es bedarf daher keiner druck- und volumenmäßig hohen Gasströmung 19, um das Gas-Mahlpartikel-Gemisch über den gesamten Mahlraum der Vertikalmühle bis zu einem im oberen Bereich des Gehäuses der Mühle angeordneten Sichterkorb zu transportieren.

Erfindungsgemäß wird neben der Streckenverkürzung durch die Anordnung des Windsichters 7 im Nahbereich der Mahlwalze 4, zusätzlich eine Führungseinrichtung 25, zum Beispiel als Leitblech 26 oder als Auffangkanal 27, vorgesehen. Durch diese Führungseinrichtung 25 kann daher die aufsteigende Gas-Partikel-Strömung gezielt aufgefangen und geführt werden, wobei eine bogenförmige Gestaltung in Richtung und um den Windsichter 7 die spiralförmige Zuströmung noch verbessert. Hierzu trägt auch der kleiner werdende Querschnitt des Führungskanales 27 bei. Die Zuführung des aufsteigenden Gas-Mahlpartikel-Gemisches 21 zum Windsichter 7 erfolgt daher in gleicher Rotations- und Drehrichtung wie der Windsichter selbst, so dass am Sichterkorb 8 eine gute Klassierung in Feingut und abgewiesene Grobgriese erfolgen kann.

Im Sichterkorb 8 klassiertes Feingut kann dann, wie im linken Teil der Fig. 1 gezeigt, als Feingut 29, insbesondere pneumatisch, nach außen geleitet werden und dort in einem zentralen Förderrohr oder mit dezentralen Einzelleitungen nachfolgenden Aggregaten wie einem Zyklon oder Filter, zugeführt werden.

Die dargestellten Windsichter 7 weisen eine horizontale Rotationsachse auf. Möglich ist auch eine geneigte Rotationsachse, wobei eine Neigung der Rotationsachse nach innen zum Zentrum des Mahltellers das Ableiten von Feingut nach außen begünstigt. Eine Neigung der Rotationsachse des Windsichters 7 in Richtung der Aufhängung und des Schwinghebels der entsprechenden Mahlwalze 4 begünstigt hingegen die Abgabe von klassiertem Feingut in den mittigen, oberen Bereich der Walzenmühle, so dass eine zentrale Ableitung für das Feingut geschaffen werden kann.

Für die Rückführung abgewiesener Grobgriese 32 ist ein trichterförmiger Konus 31 als Rückführeinrichtung der Griese etwa in den mittleren Bereich des Mahltellers 2 vorgesehen.

Der erfindungsgemäße Aufbau der vertikalen Walzenmühle mit Anordnung von Windsichtern 7 im Nahbereich zu den Mahlwalzen 4 und in Kombination mit der Führungseinrichtung 25 erlaubt daher einen hocheffizienten Mahlprozess, da eine Rezirkulation von übermahlenen Partikeln weitgehend verhindert wird. Hinzu treten ein geringeres Transportgasvolumen und ein geringer Gasdruck aufgrund der kurzen Wegstrecke zwischen Mahlbett und vorhandenen Windsichtern 7. Ebenso ist aufgrund der niedrigeren Bauweise dieser vertikalen Walzenmühle im Vergleich zu herkömmlichen Vertikalmühlen ein geringeres Investitionsvolumen für die Gesamtanlage einer erfindungsgemäßen Walzenmühle erforderlich.

## Patentansprüche

1. Vertikale Walzenmühle (1)
mit einem angetriebenen Mahlteller (2) und mindestens zwei auf dem Mahlbett (15) des Mahlgutes (13) abrollenden stationären Mahlwalzen (4), mit einem den Mahlteller (2) umgebenden Ringspalt (17) für eingeblasenes Gas (19) zum Transport und/oder zur Trocknung von Mahlgutpartikeln (21) des übermahlenen Mahlguts,
mit mindestens einem Windsichter (7), der im Gasstrom (19) aufwärtsgeförderte Mahlgutpartikel (14) in Feingut (29) und zurückgeführte Grobgriese (32) klassiert,
wobei der Windsichter (7) im Wesentlichen mit horizontaler (9) oder geneigter Sichterachse angeordnet ist.
**dadurch gekennzeichnet, dass** mehrere Windsichter (7) vorgesehen sind, wobei diese im Nahbereich oberhalb der Mahlwalzen (4) angeordnet sind, und
dass jeder Mahlwalze (4) mindestens eine Führungseinrichtung (25) zur spiralartigen Zuführung von im Gasstrom (21) aufwärtsgeförderter Mahlgutpartikel (14) zum Windsichter (7), zugeordnet ist.

2. Walzenmühle nach Anspruch 1,
**dadurch gekennzeichnet,**
**dass** jeder Mahlwalze (4) jeweils ein Windsichter (7) und eine Führungseinrichtung (25) zugeordnet sind.

3. Walzenmühle nach Anspruch 1 oder 2,
**dadurch gekennzeichnet,**
**dass** der jeweilige Windsichter (7) versetzt zur Vertikalachse (3) durch das Zentrum (5) der jeweiligen Mahlwalze (4) in Richtung des übermahlenen Mahlgutes (14) vorgesehen ist.

4. Walzenmühle nach der Ansprüche 1 bis 3,
**dadurch gekennzeichnet,**
**dass** die Führungseinrichtung (25) ein bogenförmiges Führungsblech (26) oder einen bogenförmigen Auffangkanal (27) zur spiralförmigen Zuleitung von Mahlgutpartikeln (14) zum Sichterkorb (8) des Windsichters (7) aufweist.

5. Walzenmühle nach Anspruch 4,
**dadurch gekennzeichnet,**
**dass** der bogenförmige Auffangkanal (27) mit sich zum oder um den Windsichter (7) verkleinernden Kanalquerschnitt ausgebildet ist.

6. Walzenmühle nach einem der Ansprüche 1 bis 5,
**dadurch gekennzeichnet,**
**dass** die Führungseinrichtung (25) etwa auf der Höhe des oberen Bereichs der Mahlwalzen (4) einen Einströmbereich des Auffangkanales (27) für Mahlgutpartikel (14, 19) aufweist und im hinteren Bereich der jeweiligen Mahlwalze (4) vorgesehen ist.

7. Walzenmühle nach einem der Ansprüche 1 bis 6,
**dadurch gekennzeichnet,**
**dass** die Strömungsrichtung der Mahlgutpartikel (14, 19) im Bereich der Führungseinrichtung (25) der Drehrichtung der Windsichter (7) entspricht.

8. Walzenmühle nach einem der Ansprüche 1 bis 7,
**dadurch gekennzeichnet,**
**dass** jeder Windsichter (7) eine zum Zentrum (3) des Mahltellers (2) geneigte Rückführeinrichtung (31) für abgewiesene Grobgriese (32) aufweist.

9. Walzenmühle nach Anspruch 8,
**dadurch gekennzeichnet,**
**dass** die Rückführeinrichtung (31) als trichterförmiger Konus ausgebildet ist.

10. Walzenmühle nach einem der Ansprüche 1 bis 9,
**dadurch gekennzeichnet,**
**dass** die Windsichter (7) mit einer inneren zentralen Ableitung für das aus den Windsichtern (7) austretende klassierte Gas-Feingut-Gemisch (29) verbunden sind.

11. Walzenmühle nach einem der Ansprüche 1 bis 9,
**dadurch gekennzeichnet,**
**dass** die Windsichter (7) separate Ableitungen nach außen für das klassierte Gas-Feingut-Gemisch (29) aufweisen.

12. Walzenmühle nach einem der Ansprüche 1 bis 11,
**dadurch gekennzeichnet,**
**dass** eine zentrale Mahlgutaufgabe vorgesehen ist.

## Claims

1. Vertical roller mill (1), having
a driven grinding table (2) and at least two stationary grinding rollers (4) rolling on the grinding bed (15) of the grinding material (13),
an annular gap (17) surrounding the grinding table (2) for blown-in gas (19) for transporting and / or drying grinding material particles (21) of the over-ground grinding material,
at least one wind classifier (7) which classifies grinding material particles (14) upwardly conveyed in the gas flow (19) into fines (29) and recirculated coarse material (32), wherein the wind classifier (7) is arranged essentially with horizontal (9) or inclined classifier axis,
**characterised in that**
a plurality of wind classifiers (7) is provided, wherein the plurality of classifiers (7) is located in the vicinity above the grinding rollers (4), and
at least one guide unit (25), for feeding grinding material particles (14) in a spiral manner upwardly conveyed in the gas flow (21) to the wind classifier (7), is assigned to each grinding roller (4).

2. Roller mill according to claim 1,
**characterised in that**
a wind classifier (7) and a guide unit (25) are respectively assigned to each grinding roller (4).

3. Roller mill according to claim 1 or 2,
**characterised in that**
the respective wind classifier (7) is provided offset with respect to the vertical axis (3) through the centre (5) of the respective grinding roller (4) in the direction of the over-ground grinding material (14).

4. Roller mill according to one of claims 1 to 3,
**characterised in that**
the guide unit (25) has a curved guide plate (26) or a curved collecting channel (27) for spiral feeding of grinding material particles (14) to the classifier basket (8) of the wind classifier (7).

5. Roller mill according to claim 4,
**characterised in that**
the curved collecting channel (27) is formed with channel cross-section reducing towards or around the wind classifier (7).

6. Roller mill according to one of the claims 1 to 5,
**characterised in that**
the guide unit (25) has, approximately at the height of the upper region of the grinding rollers (4), an inflow region of the collecting channel (27) for grinding material particles (14, 19) and is provided in the rear region of the respective grinding roller (4).

7. Roller mill according to one of the claims 1 to 6,
**characterised in that**
the flow direction of the grinding material particles (14, 19) corresponds in the region of the guide unit (25) to the rotation direction of the wind classifiers (7).

8. Roller mill according to one of the claims 1 to 7,
**characterised in that**
each wind classifier (7) has a recirculating unit (31), inclined towards the centre (3) of the grinding table (2), for rejected coarse material (32).

9. Roller mill according to claim 8,
**characterised in that**
the recirculating unit (31) is formed as a funnel-shaped cone.

10. Roller mill according to one of the claims 1 to 9,
**characterised in that**
the wind classifiers (7) are connected to an inner central discharge line for the classified gas - fines mixture (29) leaving the wind classifiers (7).

11. Roller mill according to one of the claims 1 to 9,
**characterised in that**
the wind classifiers (7) have separate discharge lines outwards for the classified gas - fines mixture (29).

12. Roller mill according to one of the claims 1 to 11,
**characterised in that**
a central grinding material feed is provided.

## Revendications

1. Moulin à cylindre vertical (1)
avec une plaque de broyage (2) actionnée et au moins deux cylindres de broyage (4) stationnaires déroulants sur le chemin de broyage (15) de la matière à broyer (13), avec un espace annulaire (17) entourant la plaque de broyage (2) pour un gaz injecté (19) en vue du transport et/ou du séchage de particules de matière à broyer (21) de la matière à broyer broyée,
avec au moins un séparateur à air (7) qui classe, dans le flux de gaz (19), les particules de matière à broyer (14) entre matière fine (29) et matière granuleuse (32) renvoyée,
le séparateur à air (7) étant essentiellement agencé avec un axe de séparation horizontal (9) ou incliné,
**caractérisé en ce que**
plusieurs séparateurs à air (7) sont prévus et agencés près de la zone au-dessus des cylindres de broyage (4), et
chaque cylindre de broyage (4) est attribué à au moins un dispositif de guidage (25) pour l'apport à la manière d'une spirale de particules de matière broyée (14) transportées vers le haut dans le flux de gaz (21) vers le séparateur à air (7).

2. Moulin à cylindre selon la revendication 1,
**caractérisé en ce que**
chaque cylindre de broyage (4) est attribué à un séparateur à air (7) et un dispositif de guidage (25).

3. Moulin à cylindre selon la revendication 1 ou 2,
**caractérisé en ce que**
chaque séparateur à air (7) est prévu décalé par rapport à l'axe vertical (3) par le centre (5) de chaque cylindre de broyage (4) en direction de la matière à broyer broyée (14).

4. Moulin à cylindre selon les revendications 1 à 3,
**caractérisé en ce que**
le dispositif de guidage (25) présente une tôle de guidage en forme d'arc (26) ou un canal collecteur en forme d'arc (27) pour conduire à la manière d'une spirale les particules de matière à broyer (14) vers le panier séparateur (8) du séparateur à air (7).

5. Moulin à cylindre selon la revendication 4,
**caractérisé en ce que**
le canal collecteur en forme d'arc (27) est constitué avec une section transversale du canal se rétrécissant en direction ou autour du séparateur à air (7).

6. Moulin à cylindre selon une des revendications 1 à 5,
**caractérisé en ce que**
le dispositif de guidage (25) présente à peu près à hauteur de la partie supérieure du cylindre de broyage (4) une zone d'afflux du canal collecteur (27) pour des particules de matière à broyer (14, 19) et est prévu dans la partie arrière de chaque cylindre de broyage (4).

7. Moulin à cylindre selon une des revendications 1 à 6,
**caractérisé en ce que**
la direction du flux des particules de matière à broyer (14, 19) dans la partie du dispositif de guidage (25) correspond au sens de rotation du séparateur à air (7).

8. Moulin à cylindre selon une des revendications 1 à 7,
**caractérisé en ce que**
chaque séparateur à air (7) présente un dispositif de renvoi (31) incliné vers le centre (3) de la plaque de broyage (2) pour les matières granuleuses rejetées (32).

9. Moulin à cylindre selon la revendication 8,
**caractérisé en ce que**
le dispositif de renvoi (31) a la forme d'un cône en forme d'entonnoir.

10. Moulin à cylindre selon une des revendications 1 à 9,
**caractérisé en ce que**
les séparateurs à air (7) sont liés à un conduit central interne pour le mélange gaz-matière fine (29) classé ressortant des séparateurs à air (7).

11. Moulin à cylindre selon une des revendications 1 à 9,
**caractérisé en ce que**
les séparateurs à air (7) présentent des conduits vers l'extérieur pour le mélange gaz-matière fine (29) classé.

12. Moulin à cylindre selon une des revendications 1 à 11,
**caractérisé en ce que**
un réceptacle central pour recevoir la matière à broyer est prévu.
